# EUROPÄISCHE PATENTSCHRIFT

(11) **EP 2 718 513 B1**
(45) Veröffentlichungstag und Bekanntmachung des Hinweises auf die Patenterteilung: **10.08.2016**
(21) Anmeldenummer: 12740906.8
(22) Anmeldetag: 06.06.2012
(51) Int. Cl.: E04B 2/74, E04B 2/78, E04H 1/12

(54) **RAHMENPROFIL**
FRAME PROFILE
PROFILÉ POUR CADRES

(30) Priorität: 09.06.2011 DE 102011050952
(43) Veröffentlichungstag der Anmeldung: 16.04.2014
(73) Patentinhaber: PATEA GmbH, 6300 Zug (CH)
(72) Erfinder: STÖCKLER, Heinz, CH-8630 Rüti (CH)
(74) Vertreter: Patentanwälte und Rechtsanwalt Weiß, Arat & Partner mbB
(86) Internationale Anmeldenummer: PCT/EP2012/060756
(87) Internationale Veröffentlichungsnummer: WO 2012/168331

(56) Entgegenhaltungen:
- WO-A1-02/48474
- FR-A1- 2 689 167
- US-A- 3 848 382
- US-A- 5 875 596

## Beschreibung

Die Erfindung betrifft ein Rahmenprofil zur Anbringung an einem Längsprofil nach dem Oberbegriff des Anspruchs 1.

### STAND DER TECHNIK

Aus dem Stand der Technik wird auf die US 5,875,596 A hingewiesen. Dort ist eine Leichtgewicht-Panel-Struktur offenbart, welche mit Nuten versehen ist und die Aufnahme von Trennwänden zeigt.

Die US 8,875,596 offenbart ein Rahmenprofil mit den Merkmalen des Oberbegriffs des Anspruchs 1.

Weiter wird auf die FR 2 689 167 A1 hingewiesen, welche ebenfalls eine Rahmenstruktur zur Aufnahme von Wandungen mit innen gelagertem Dämmungsmaterial aufzeigt.

Daneben wird auf die WO 02/48474 A1 hingewiesen, welche ein Wand-System offenbart. Dort ist ein Rahmenprofil gezeigt, welches Nuten und Aufnahmen für Wandelemente aufweist.

Zuletzt wird auf die US 3,848,382 hingewiesen, welche ein Rahmenprofil mit Nuten und Aufnahmen für Wandelemente offenbart.

Aus dem Stand der Technik sind Längsprofile mit Nuten bekannt, welche als Ecksäulen von Messewänden eingesetzt werden. Hierzu werden die Messewände in die Nut eingeschoben. Die so erhaltenen Messewände bieten aber regelmässig keinen ausreichenden Dämmschutz oder sind mit unverhältnismäßig viel Aufwand verbunden. In der Regel handelt es sich um einfache Kunststoffplatten oder Stoffwandungen, welche direkt mit den Ecksäulen verbunden sind. Die sogenannten Ecksäulen werden im weiteren Verlauf der Patentanmeldung als Längsprofile bezeichnet. Aus dem Stand der Technik ist keine Kombination von Stoff- und Festwänden, insbesondere mit unterschiedlicher Wandstärke bekannt.

Nachteilig am Stand der Technik ist, dass der Auf- und Abbau von Messewänden relativ teuer und die Einsatzbereiche verbunden mit gestalterischen Möglichkeiten sehr eingeschränkt sind. Nachteilig am Stand der Technik ist außerdem, dass der Auf- und Abbau von Wänden in Raum-in-Raum-Systemen aufwändig, relativ teuer und zudem sinnvolle Einsatzbereiche bei gestalterischer Vielfalt sehr eingeschränkt sind. Außerdem werden die aus dem Stand der Technik bekannten Vorrichtungen den heutigen, Ansprüchen überhaupt nur im Ansatz gerecht. Dies namentlich in puncto Komfort durch größte Flexibilität für rasche Umgestaltung bei einfachstem Handling ohne hierfür Fachpersonal zu benötigen. Ausserdem werden die aus dem Stand der Technik bekannten Vorrichtungen modernen Ansprüchen an Design ebenfalls nicht gerecht.

### OFFENBARUNG DER ERFINDUNG

Aufgabe der Erfindung ist es, ein Rahmenprofil zur Verfügung zu stellen, welches im Zusammenspiel mit dem aus dem Stand der Technik bekannten Längsprofilen dem Nutzer ermöglicht, unterschiedliche Bedürfnisse an Komfort und Design zu erfüllen. Hierbei soll eine möglichst einfache Ausführung und die Nutzung eines Baukastenprinzips dazu führen, dass mit wenigen Grundelementen auf möglichst alle Bedürfnisse von Nutzern eingegangen werden kann. Insbesondere sollen die für das Rahmenprofil einsetzbaren Wandungen auch für mittel- bis langfristige Einsätze in Grossraumbüros taugen. Zudem solle die Erfindung es ermöglichen, dass der Aufbau von Raum-in-Raum-Systemen und Messeständen auch durch Nicht-Fachleute problemlos geleistet werden kann.

### LÖSUNG DER AUFGABE

Zur Lösung der Aufgabe führt der kennzeichnende Teil des Anspruchs 1 sowie der nebengeordneten Patentansprüche.

Die Erfindung sieht ein Rahmenprofil zur Anbringung an einem Längsprofil vor. Das Rahmenprofil soll vorteilhafterweise derart gestaltet sein, dass es an herkömmliche Längsprofile, wie sie aus dem Stand der Technik bereits gebräuchlich und verbreitet sind, angebracht werden kann. Der Vorteil der Erfindung ist dabei, dass durch das Rahmenprofil ein über die Breite des Längsprofils hinausragendes Wandungselement geschaffen werden kann. Das Rahmenprofil soll hierbei vorteilhaft ein Grundelement bieten, womit der Nutzer flexibel auf seine verschiedenen Anforderungen reagieren kann. Das Rahmenprofil ist vorzugsweise aus einem Metall hergestellt. Letztendlich kann das Rahmenprofil aber auch aus Kunststoff hergestellt sein. In diesem Zusammenhang ist vielmehr beachtlich, dass die an das Rahmenprofil gestellten technischen Anforderungen durch das Material getragen werden können. Hierzu kann der Fachmann aus einer Vielzahl von Metall- oder Kunststoffelementen eine entsprechende Auswahl treffen. Metallene Elemente bieten in der Regel eine längere Lebensdauer, Kunststoffelemente hingegen bieten neben der besseren und vielfältigeren farblichen Gestaltung auch einen Kosteneinsparungsfaktor. Vorteilhaft am Rahmenprofil ist der Umstand, dass es direkt an ein Längsprofil angedockt bzw. eingesetzt oder in anderer Weise eingebracht werden kann. Das Längsprofil ist in der Regel auch aus einem metallenen Grundelement hergestellt. Auch bezüglich des Längsprofils gelten die Ausführungen zu den Materialien des Rahmenprofils. Das Längsprofil weist eine Nut auf. Diese Nut dient der einfachen und vorteilhaften Anbringung von Wänden bei zum Beispiel Messeständen und/oder Raum-in-Raum-Systemen. In der Regel weist ein Längsprofil vier Nuten auf. Damit soll erreicht werden, dass bis zu vier Wandungen sternförmig voneinander abragend eingebracht werden können. Letztendlich kann aber auch nur eine Nut vorhanden sein. Daneben sind auch Längsprofile mit mehr als vier Nuten bekannt. Auf die Anzahl der Nuten im Längsprofil und die genaue Ausgestaltung des Längsprofils soll es hierbei nicht ankommen. Vielmehr soll es darauf ankommen, dass das Rahmenprofil mit der Nut des Längsprofils zusammenwirken kann. Dies bedeutet im Einzelnen, dass eine lösbare Verbindung hergestellt werden kann, welche weder für das Rahmenprofil, noch für das Längsprofil Materialbeeinträchtigungen nach sich zieht. Vorteilhaft am Längsprofil ist der Umstand, dass es bereits gebräuchlich und bekannt ist. Der Nutzer des Rahmenprofils kann also auf bereits in seinem Lager befindliche Gegenstände zurückgreifen, um sein Angebot an seine Kunden zu verbessern. Aber auch Kunden oder Verbraucher welche solche Längsprofile zum Beispiel als Faltgestelle wie aus der EP 1 409 815 A1 bekannt bereits verwenden, ließen solche Faltgestelle dank der erfindungsgemäßen Rahmenprofile für zum Beispiel Messestände und/oder Raum-in-Raum-Systeme multifunktional nutzen. Die Offenbarung der EP 1 409 815 A1 soll ausdrücklich zur Offenbarung der vorliegenden Patentanmeldung gemacht werden.

Weiterhin weist das Rahmenprofil einen Grundträger und eine Führungsnase auf. Der Grundträger ist in der Regel als längliche Platte ausgebildet. An dem Grundträger kann dann einerseits eine Führungsnase ausgebildet werden. Diese Führungsnase soll der Verbindung des Rahmenprofils mit dem Längsprofil dienen. Dazu wird die Führungsnase des Rahmenprofils in die Nut des Längsprofils eingebracht. Diese Verbindung soll ohne Materialbeeinträchtigungen wiederlösbar sein. Andererseits des Grundträgers soll zumindest eine Rinne ausgeprägt werden. Diese Rinne soll bevorzugt dezentral zur zentral angebrachten Führungsnase angeformt sein. Dies bedeutet im Einzelnen, dass die Führungsnase einerseits an dem Grundträger zentrisch angeformt ist und die Rinne andererseits an dem Grundträger versetzt zur Führungsnase angeordnet ist.

Dadurch wird vorteilhaft erreicht, dass der Grundträger im Zusammenspiel mit der Führungsnase und der Rinne eine Versetzung eines Wandungselements von der bisher zentrisch in die Nut des Längsprofils angebrachten Wandung nun dezentrisch, je nach Ausprägung, Länge, Form bzw. Breite des Grundträgers dezentrisch zu der Führungsnase angeformt ist.

Erfindungsgemäss sind zwei Anschläge im Innenbereich der Rinne derart angeordnet, dass eine Unterteilung des Innenraums stattfindet.

Hierzu ist der zweite Anschlag um 90° gekippt zum ersten Anschlag angebracht. In der Regel bedeutet dies, dass der zweite Anschlag an einer Aussenwandung oder Innenwandung der Rinne ausgeformt ist. Die Anschläge unterteilen den Innenraum der Rinne in der Art und Weise, dass sie in den Innenraum hineinragen.

Vorteilhaft hierbei ist der Umstand, dass durch die Unterteilung des Innenraums der Rinne unterschiedliche Wandstärken von Wandungen aufgenommen werden können. So ist es bspw. möglich, zwischen der Aussenwandung der Rinne und dem ersten Anschlag, welcher sich an einem Bodenelement ausformt, eine Dünnwandung einzusetzen. Dünnwandung bedeutet hierbei eine Wandung, welche eine Dicke von bevorzugt 2 mm bis 4 mm, noch bevorzugter 3 mm aufweist. Weiter ist die Rinne durch das Zusammenspiel der Aussenwandung sowie der beiden Anschläge derart gestaltet, dass eine Mittelwandung eingesetzt werden kann. Hierzu wird die Mittelwandung durch die Stirnseiten der Anschläge sowie der Aussenwandung klemmend gehalten. Bevorzugt weist eine Mittelwandung eine Dicke zwischen 4 mm und 8 mm, noch bevorzugter 6 mm auf. Zuletzt kann durch den zweiten Anschlag, welcher in einem 90° Winkel von der Innenwandung oder Aussenwandung abragt und sich ausserhalb des Einflussbereichs des ersten Anschlags befindet, eine Auflage für eine Dickwandung darstellen, welche dann die gesamte Breite der Rinne ausnutzt. Eine Dickwandung ist bevorzugt zwischen 8 mm und 15 mm, noch bevorzugter zwischen 9 mm und 12 mm, am bevorzugtesten 10 mm dick. Als Dicke wird hier die Wandstärke einer Wandung bezeichnet. Vorteilhaft hierbei ist ein möglichst flexibler Einsatz ein- und derselben Rinne für unterschiedliche Wandstärken von Wandungen. Als Wandstärken werden auch Wanddicken bezeichnet. Beide Begriffe beschreiben im Wesentlichen die vorhandenen Dünn-, Mittel- und Dickwandungen.

In erster Linie kommt es bei der Erfindung auf die Möglichkeit der Aufnahme unterschiedlicher Wandstärken von Wandungen in ein und derselben Rinne. Vorteilhaft an der Rinne ist der Umstand, dass eine einfache Möglichkeit zur Verbindung von Wandungen mit unterschiedlichen Wanddicken mit einem Längsprofil zur Verfügung gestellt wird.

Weiterhin ist bevorzugt an dem Grundträger eine Nut vorgesehen. Diese Nut dient der Halterung einer Stoffwandung. Die Nut verläuft bevorzugt parallel zum Rinnenboden der Rinne. Die Nut ist derart aufgebaut, dass ein Flachkeder, welcher als Teil der Stoffwandung ausgebildet ist, eingebracht werden kann.

An das Material, die Grösse sowie die farbliche Gestaltung der Stoffwandung sollen keinerlei Grenzen gesetzt werden. Vielmehr ist es im Rahmen der Auswahl durch den Fachmann zu gewährleisten, dass die Stoffwandung den Ansprüchen des Nutzers entspricht und eine ausreichende Lebensdauer aufweist. Die Stoffwandung dient der einfachen und schnellen Ummantelung, einer in die Rinne eingebrachten Wandung. Der Flachkeder ist bevorzugt aus Silikon oder einem anderen Kunststoff hergestellt. Letztendlich kommt es aber auch hier nicht auf die Auswahl verschiedener Materialien an, solange die Anforderungen bezüglich der Nutzung innerhalb des Erfindungsgedankens Rechnung getragen werden kann. Dies bedeutet im Einzelnen, dass der Flachkeder derart gestaltet sein muss, dass er in die Nut ohne weiteres hineingeschoben werden kann, ohne dass er anschliessend wieder aus der Nut herausgleitet. Es soll also eine schnelle und einfache Verbindung der Stoffwandung mit dem Rahmenprofil gewährleisten.

Ausserdem ist bevorzugt an dem Grundträger eine Blende angeformt. In einem anderen bevorzugten Ausführungsbeispiel können auch zwei Blenden vorgesehen sein. Besonders bevorzugt ist aber die Ausgestaltung von einer Blende an dem Grundträger. Die Blende dient bspw. dazu, dass ein optisch ansprechender Abschluss zwischen dem Rahmenprofil und dem Längsprofil erreicht wird. Hierzu erstreckt sich die Blende von einer Kante des Grundträgers auf der gleichen Seite wie die Führungsnase weg von der Rinne. Die Länge der Blende ist im Vergleich zur Führungsnase etwa gleichlang oder anderthalb oder doppelt so lang wie die Führungsnase. Sie erstreckt sich im Wesentlichen gleich der Tiefe der Nut des Längsprofils. Vorteilhaft an der Blende ist ausserdem, dass bei einem Anbringen eines weiteren Rahmenprofils mit einem Mantelprofil das weitere Rahmenprofil sich an der Blende des ersten Rahmenprofils abstützen kann. Dies ermöglicht dem Nutzer eine noch grössere Verbreiterung eines Zwischenraums zwischen zwei Wandungen. In einem bevorzugten Ausführungsbeispiel weist das Rahmenprofil eine zweite Rinne auf. Bevorzugt sind die beiden Rinnen jeweils endseitig der Länge des Grundträgers angeformt. Dadurch wird über die Länge des Grundträgers hinweg ein Zwischenraum geschaffen, welcher sich für Dämmmaterialien eignet. Dieser Zwischenraum kann dann nochmals durch Einbringen von Wandungen in die Rinnen entsprechend verringert werden. Es ist aber auch möglich, dass lediglich beidseitig eine Stoffwandung durch Zusammenspiel des Flachkeders und der Nut einen Zwischenraum ausbildet. In einem solchen Fall käme es dann auf die Rinne zur Aufnahme von Wandungen nicht an. Es ist letztendlich auch vom Erfindungsgedanken her umfasst, dass beispielsweise durch die Anbringung von Stoffwandungen ein Zwischenraum geschaffen wird, welcher mit Dämmelementen nutzbar ist. Als Dämmelemente kommen eine Vielzahl von Materialien in Betracht. Lediglich beispielhaft sei erwähnt, dass Polystyrol bspw. zur Dämmung von Wärme bzw. Kälte hervorragend geeignet ist. Letztendlich können aber auch spezielle Dämmelemente zur Absorption von Lärm und Geräusch eingesetzt werden. Die zweite Rinne dient der einfacheren und vorteilhaften Ausgestaltung einer Wand mit zusätzlich geschaffenem Zwischenraum. Hierbei bestimmt der Nutzer durch die Länge des Grundträgers im Wesentlichen auch die Breite des Zwischenraums zur Aufnahme von Dämmelementen. Der Zwischenraum muss nicht zwingend zur Aufnahme von Dämmelementen genutzt werden. Bevorzugt kann auch eine Anbringung von Heiz- bzw. Kühlelementen vorgesehen werden. Es ist aber auch möglich, Beleuchtungselemente in diesen Zwischenraum einzubringen. Dadurch werden bisher nicht für möglich gehaltene Werbemassnahmen bei Messeständen ermöglicht. Hiermit ist insbesondere gemeint, das zwischen den verschiedenen Arten von Wandungen aus einem festen Material oder Stoffwandungen beispielsweise Beamer oder Lautsprecher angebracht sein können, welche dann entsprechende Werbebotschaften aus dem Zwischenraum der Wände an die Außenfläche projizieren. Auch eine Kombination der Dämmelemente mit Beleuchtung oder dgl. innerhalb einund derselben Wandung ist möglich. Vorteilhaft ist eine sehr flexible Nutzung dieses entstehenden Zwischenraums.

Ein anderes bevorzugtes Ausführungsbeispiel eines Rahmenprofils weist eine Nut auf. Diese Nut ist in den Grundträger integriert. Die Nut dient der Aufnahme von Querverbindern, welche zur Stabilisierung der Wand rechtwinklig von dem Rahmenprofil abragen können. Dadurch wird eine Unterteilung der Wand ermöglicht. Dies ist gerade bei langen Wänden je nach eingesetztem Material notwendig. Die Querverbinder werden mit aus dem Stand der Technik bekannten Spannschlössern mit Spreizzangen in die Nut eingesetzt. Anschliessend werden mit Hilfe von einem in dem Querverbinder integrierten Schraubenelement die Spreizzangen derart an die Nut fest angelegt, sodass der Querverbinder am Ende fest mit dem Rahmenprofil verbunden ist. Vorteilhaft an der Anbringung der Nut in etwa mittig auf gleicher Höhe der Führungsnase führt zu dem Umstand, dass die Querverbinder ebenfalls innerhalb des Zwischenraums liegen und somit durch die Wandungen oder die Stoffwandung verdeckt werden. Auf diese Weise wird ein weiteres ansprechendes Design erreicht. Die Nut ist etwa auf gleicher Höhe zur Führungsnase andererseits des Grundträgers ausgebildet. Bei Einsatz von zwei Rinnen je Grundträger befindet sich die Nut etwa mittig zwischen den beiden Rinnen. Dies ist nicht zwingend erforderlich, doch bevorzugt eingesetzt. Ausserdem wird auf ein erfindungsgemässes Mantelprofil abgestellt. Dieses Mantelprofil dient ebenfalls der Anbringung an einem Längsprofil. Hierzu weist das Mantelprofil eine Aufnahme auf. Diese Aufnahme dient dem Zusammenwirken mit der Führungsnase des erfindungsgemässen Rahmenprofils. Letztendlich handelt es sich bei dem Mantelprofil um einen Adapter, welcher die Nut des Längsprofils um 90° gekippt neu adaptiert. Dadurch ist es dem Nutzer vorteilhaft möglich, an der Aufnahme ein weiteres Rahmenprofil wie in dem ersten Rahmenprofil anzubringen.

In einem anderen Ort bevorzugten Ausführungsbeispiel soll die Führungsnase auch eine formschlüssige Verbindung mit einer Kederschiene eingehen können, sodass eine feste Verbindung entsteht. Die Führungsnase soll auch als Kederschiene ausführbar sein. Diese Kederschiene soll insbesondere passend zu einer Kedernut ausgeformt sein.

Als eine Aussenfläche des Mantelprofils wird die Anliegefläche des Mantelprofils bezeichnet, welche mit einem Rahmenprofil verbindbar ist. Als Innenfläche des Mantelprofils wird die Anliegefläche angesehen, welche mit einem Längsprofil verbindbar ist.

### FIGURENBESCHREIBUNG

Nachfolgend wird die Erfindung anhand einiger schematischer Zeichnungen näher erläutert, wobei die Zeichnungen folgendes zeigen:
Figur 1 zeigt ein erfindungsgemässes Rahmenprofil mit Längsprofil in einer schematisch geschnittenen Draufsicht;
Figur 2 zeigt die Ansicht nach Figur 1 mit einer anderen Anordnung;
Figur 3 zeigt die Ansicht nach Figur 1 mit einer weiteren alternativen Anordnung;
Figur 4 zeigt wiederum die Ansicht nach Figur 1 in einer weiteren alternativen Anordnung;
Figur 5 zeigt ein erfindungsgemässes Rahmenprofil mit einem zusätzlichen erfindungsgemässen Rahmenprofil, sowie einem Mantelprofil in einer schematischen Draufsicht;
Figur 6 zeigt die Ansicht nach Figur 5 in einer alternativen Anordnung;
Figur 7 zeigt die Ansicht nach Figur 5 in einer weiteren alternativen Anordnung;
Figur 8 zeigt die Ansicht nach Figur 5 in einer weiteren alternativen Anordnung;
Figur 9 zeigt eine perspektivische Ansicht eines Ausführungsbeispiels eines erfindungsgemässen Rahmenprofils von schräg oben, wobei dieses anhand eines Gehrungswinkels zusammengesteckt ist;
Figur 10 zeigt eine weitere perspektivische Ansicht eines anderen Ausführungsbeispiels eines erfindungsgemässen Rahmenprofils mit einem Querverbinder;
Figur 11 zeigt eine schematische Draufsicht auf ein Anwendungsbeispiel nach der Ansicht der Figur 5;
Figur 12 zeigt eine geschnittene schematische Draufsicht auf ein Anwendungsbeispiel mehrerer erfindungsgemässer Rahmenprofile;
Figur 13 zeigt eine andere Ansicht der Figur 5 ohne Mantel- und Längsprofil;
Figur 14 zeigt die Ansicht nach Figur 13 in einem anderen Ausführungsbeispiel;
Figur 15 zeigt die Ansicht nach Figur 13 in einem anderen Ausführungsbeispiel;
Figur 16 zeigt die Ansicht nach Figur 13 in einem weiteren Ausführungsbeispiel;
Figur 17 zeigt die Ansicht nach Figur 13 in einem weiteren Ausführungsbeispiel;
Figur 18 zeigt die Anordnung nach Figur 13 in einem anderen Ausführungsbeispiel mit einer Sockelleiste;
Figur 19 zeigt eine perspektivische Seitenansicht verschiedener erfindungsgemässer Rahmenprofile mit einem Spannschloss;
Figur 20 zeigt eine perspektivische Ansicht eines modularen Dachprofils mit einem Querverbinder;
Figur 21 zeigt eine perspektivische Ansicht eines modularen Dachprofils mit einer Sockelleiste;
Figur 22 zeigt eine andere perspektivische Ansicht eines modularen Dachprofils mit einem Querverbinder;
Figur 23 zeigt eine perspektivische Ansicht eines modularen Dachprofils mit einem Rahmenprofil.

Zunächst wird ausdrücklich darauf hingewiesen, dass sich bei wiederholenden Bezugsziffern für wiederholende Elemente die gegenseitigen Offenbarungen in den einzelnen Figuren ergänzen sollen. Es wird im Rahmen der Figurenbeschreibung darauf verzichtet, zu jeder Figur ein gleich benanntes und beziffertes Element nochmals zu wiederholen. Trotzdem soll die Offenbarung zu dem Element mit gleicher Benennung und Bezifferung jeweils auswechselbar für alle Figuren gelten.

In Figur 1 ist ein Ausführungsbeispiel eines erfindungsgemässen Rahmenprofils R gezeigt. Dieses Rahmenprofil R dient der Anbringung an einem Längsprofil L. Hierzu ist ein Grundträger 1 vorhanden. An diesem Grundträger 1 ist eine Führungsnase 2 ausgebildet. Die Führungsnase 2 ragt in Figur 1 in eine Nut 3 des Längsprofils L ein. Ausserdem weist das Rahmenprofil R eine Rinne 4für unterschiedliche Wanddicken fester Wandfüllungen auf. Weiterhin ist zu erkennen, wie jeweils eine Stoffwandung 5.1, 5.2 durch Einbringen eines Flachkeders 6.1 und 6.2 in eine Nut 7.1 und 7.2 mit dem erfindungsgemässen Rahmenprofil R verbunden werden können. Der Flachkeder 6.1, 6.2 bildet eine Einheit mit der Stoffwandung 5.1, 5.2. Der Zwischenraum 8 zwischen den Stoffwandungen 5.1, 5.2 kann zur Aufnahme verschiedener Dämmelemente eingesetzt werden. Der Zwischenraum 8 kann aber auch ohne Einsatz von Dämmelementen ausgeführt sein. Weiter ist in Figur 1 gezeigt, wie an dem Grundträger 1 eine Blende 9 ausgebildet ist. Diese Blende 9 ist einseitig ausgebildet und dient zum einen dem bündigen Abschluss des Ausführungsbeispiels eines erfindungsgemässen Rahmenprofils R mit dem Längsprofil L. Ausserdem ist in der Rinne 4 ein zweiter Anschlag 10 und ein erster Anschlag 11 angeformt. Die Anschläge 10 und 11 liegen in einem etwa rechtwinkligen Verhältnis zueinander und unterteilen den Innenraum der Rinne 4. In gleicher Weise ist an dem Grundträger 1 in Figur 1 auch eine weitere Rinne 12 angeformt, welche ebenfalls über zwei zueinander im Wesentlichen rechtwinklig angeordnete Anschläge verfügt. Zwischen den beiden Rinnen 4 und 12 ist an dem Grundträger 1 eine Nut 13 vorhanden. Diese Nut 13 dient der Aufnahme eines Spannschlosses, wie sie in Figur 19 näher beschrieben wird. Ausserdem ist in Figur 1 und in den folgenden Figuren ein Rinnenboden 36, 36.1 gezeigt, an dem der erste Anschlag 11 ausgeformt ist. Ausserdem ist eine Länge I des Grundträgers in Figur 1 gezeigt, welche durch eine erste Stirnseite 37 und eine zweite Stirnseite 38 begrenzt ist.

In Figur 2 sind im Wesentlichen die gleichen Elemente gezeigt, wie in Figur 1. Lediglich die Stoffwandung 5.1 und der Flachkeder 6.1 fehlt. Dafür wurde eine Dünnwandung 15 in die Rinne 4 eingeschoben, wobei die Dünnwandung 15 zwischen dem ersten Anschlag 11 und einer Aussenwandung 14 der Rinne 4 eingesetzt ist.

In Figur 3 sind im Wesentlichen dieselben Elemente gezeigt, wie in Figur 1 und 2. Lediglich wurde die Dünnwandung 15 bzw. die Stoffwandung 5.1 mit Flachkeder 6.1 weggelassen. Dafür wurde eine Mittelwandung 16 derart in die Rinne 4 eingefügt, dass sie zwischen der Aussenwandung 14 der Rinne 4 und dem zweiten Anschlag 10 eingefügt ist. Wichtig ist in diesem Zusammenhang lediglich, dass die Rinne 4 durch die Anordnung der Anschläge 10, 11 eine Unterteilung für verschiedene Dicken von Wandungen möglich macht.

Auch in Figur 4 sind alle wesentlichen Elemente aus den Figuren 1 bis 3 nochmals wiederholt. Allerdings wurde in der Figur 4 eine Dickwandung 17 in die Rinne 4 eingeschoben. Hierbei liegt die Dickwandung 17 auf dem zweiten Anschlag 10 auf und es kommt zu einem Umfangen der Dickwandung 17 durch die Aussenwandung 14 und eine Innenwandung 18, wobei die Dickwandung 17 auf dem zweiten Anschlag 10 aufliegt. Die Innenwandung 18 der Rinne 4 ist die Wandung, welche der Nut 13 zugewandt ist. Die Aussenwandung 14 der Rinne 4 wiederum ist die der Nut 13 abgewandte Wandung.

In Figur 5 ist ein weiteres Ausführungsbeispiel eines erfindungsgemässen Rahmenprofils R1 gezeigt. Das Rahmenprofil R1 verfügt über eine Rinne 19 mit den Anschlägen 10 und 11 und über die Nut 7.2 in die der Flachkeder 6.2 der Stoffwandung 5.2 eingebracht ist. Ausserdem verfügt das Rahmenprofil R1 über die Führungsnase 2. Daneben ist in Figur 5 auch ein Mantelprofil M gezeigt. Dieses Mantelprofil M weist zwei Federstege 20, 21 auf, welche in die Nut 3 des Längsprofil L eingreifen. Das Mantelprofil M ist derart gestaltet, das es im Ausführungsbeispiel nach Figur 5 etwa die Hälfte des Umfangs des Längsprofil L ummantelt. Vom Erfindungsgedanken her ist es aber auch vorgesehen, dass lediglich ein Viertel des Umfangs des Längsprofil L durch das Mantelprofil M ummantelt werden soll. Das Ausführungsbeispiel aus Figur 5 weist ausserdem eine Nut 22 und 23 auf. Diese Nut 22 ist geeignet um mit der Führungsnase 2 des Rahmenprofils R bzw. R1 zusammenzuwirken. Außerdem ermöglichen die Nuten 22, 23 das Einsetzen einer Sockelleiste S1 bzw. S2. Diese Sockelleiste S1 bzw S2 wird mit Spannschlössern zwecks sicherer Verbindung mit den Längsprofilen L genutzt. Bei Einsatz einer Sockelleiste S1 bzw S2 zwischen zwei Längsprofilen dienen sie auch dazu, die zu verbindenden Längsprofile L miteinander zu verbinden bzw. festzulegen. Dies bedeutet im Einzelnen, dass die Führungsnase 2 in die Nut 22 bzw. 23 eingeschoben werden kann. Es bedarf also keiner zusätzlichen Arbeiten mehr wie bei den aus dem Stand der Technik bekannten Kederschienen - Konstruktionen.

In Figur 6 sind im Wesentlichen alle Elemente aus Figur 5 nochmals gezeigt, wobei die Stoffwandung 5.1 sowie der dazugehörige Flachkeder 6.1 fehlen. Hierfür wurde die Dünnwandung 15 zwischen dem ersten Anschlag 11 und der Aussenwandung 14 der Rinne 4 eingeschoben.

In Figur 7 sind ebenfalls alle Elemente, wie sie in den Figuren 5 und 6 dargestellt, nochmals gezeigt und ausgeführt. Allerdings wurde anstatt der Dünnwandung 15 aus Figur 6 die Mittelwandung 16 in die Rinne 4 eingeschoben, wobei es wiederum zu einem Einschieben zwischen dem zweiten Anschlag 10 der Rinne 4 und der Aussenwandung 14 der Rinne 4 kommt.

In Figur 8 wiederholen sich wiederum die Elemente aus den Figuren 5 bis 7. Allerdings wurde die Stoffwandung 5.1 aus Figur 5 bzw. die Dünnwandung 15 aus Figur 6, bzw. die Mittelwandung 16 aus Figur 7 durch die Dickwandung 17, wie sie in Figur 8 gezeigt ist, ersetzt.

In Figur 9 ist eine schematische Ansicht eines über Eck laufenden erfindungsgemässen Rahmenprofils R gezeigt, wie sie auch aus der Figur 1 im Zusammenspiel mit dem Längsprofil L zu erkennen ist. Ausserdem ist nochmals gezeigt, wie die Blende 9 im Zusammenspiel mit dem Längsprofil L eine bündige Verbindung eingeht, so dass ein geschlossenes Wandbild entsteht. In Figur 9 fehlen allerdings die Stoffwandung 5.1, 5.2 aus Figur 1. Die Verbindung der beiden auf Gehrung geschnittenen Rahmenprofile R erfolgt durch einen nicht sichtbaren Gehrungswinkels, welcher in einen Gehrungskanal 39 eingeschoben ist.

In Figur 10 ist gezeigt, wie an dem Längsprofil L das Mantelprofil M angeordnet ist. Ausserdem ist gezeigt, wie an dem Längsprofil L das Rahmenprofil R und an dem Mantelprofil M das Rahmenprofil R1 angeordnet ist. Ausserdem ist zu erkennen, wie an dem Rahmenprofil R ein Querverbinder Q und am Rahmenprofil R1 einen weiterer Querverbinder Q1 angeordnet ist. Der Querverbinder Q weist wiederum eine Rinne 24 und eine Rinne 25 auf, welche mit der Rinne 4 des Rahmenprofils R zusammenwirken. Durch den Querverbinder Q wird erreicht, dass im Gesamtverlauf des Rahmenprofils R eine Unterteilung in verschiedene Abschnitte ermöglicht wird. Der Querverbinder Q unterteilt quasi den Verlauf des Rahmenprofils R in verschiedene Abschnitte. In gleicher Weise unterteilt der Querverbinder Q1 den Gesamtverlauf des Rahmenprofils R1 in verschiedene Abschnitte. Hierzu weist der Querverbinder Q1 wiederum eine Rinne 26 und eine Rinne 27 auf, welche mit der Rinne 19 des Rahmenprofils R1 zusammenwirkt. Ausserdem zeigt Figur 10, dass der Querverbinder Q eine Aussenwandung 28 aufweist, welche mit der Aussenwandung 14 der Rinne 4 bündig schliesst. In gleicher Weise weist der Querverbinder Q1 eine Aussenwandung 29 auf, welche wiederum mit einer Aussenwandung 30 des Rahmensprofil R1 bündig abschliesst. Daneben ist in dem Querverbinder Q ein Kanal 31 vorhanden. Dieser Kanal 31 dient der Einbringung eines Spannschlosses, wie in der Figur 19 näher beschrieben ist, zwecks kraftschlüssiger Anbindung an das Rahmenprofil R. In gleicher Weise ist auch bei dem Querverbinder Q1 ein Kanal 32 zu erkennen. Auch hier soll ein Spannschloss 35, wie es in der Figur 19 näher beschrieben ist, eingebracht werden können.

Ausserdem ist in den Figuren 10 und 19 gezeigt, wie die Querverbinder Q, Q1 je zwei Rinnen 24, 25, 26, 27 aufweisen. Diese Rinnen 24, 25, 26, 27 dienen der Aufnahme unterschiedlicher Wandstärken von Wandungen, wie auch die Rinnen 4, 12, 19 der Rahmenprofile R, R1. Die jeweilige Offenbarung zu den Rinnen 4, 12, 19 soll auch insbesondere bezüglich der Anschläge 10,11 aber auch der anderen Merkmale ebenfalls und in gleichem Maße für die Rinnen 24, 25, 26, 27 gelten. In diesem Zusammenhang wird lediglich darauf hingewiesen, dass anders als bei den Rinnen 4, 12, 19 je zwei der Rinnen 24, 25, 26, 27 einem gemeinsamen Rinnenboden 40,41 aufweisen.

Daneben ist in den Figuren 10 und 19 ein Kanal 30 zu erkennen, welcher der Aufnahme eines Spannschlosses 35 dient.

In Figur 11 ist die Ansicht nach Figur 5 nochmals gezeigt. Allerdings ist nun zwischen den Stoffwandungen 5.1, 5.2, also im Zwischenraum 8, ein Dämmelement 33 eingebracht. Dieses Dämmelement kann entweder eine Wärmedämmung bzw. Kältedämmung und/oder eine Geräuschdämmung darstellen.

In Figur 12 ist eine Draufsicht auf das Längsprofil L mit einem Mantelprofil M gezeigt, wobei jeweils ein Rahmenprofil R bzw. R1 an dem Längsprofil L bzw. an dem Mantelprofil M angeordnet ist. Figur 12 dient der Veranschaulichung der Möglichkeit einer eckbündigen Anbringung der erfindungsgemässen Rahmenprofile R, R1 an dem Längsprofil L.

In Figur 13 ist die Ansicht nach Figur 5 ohne das Längsprofil L oder das Mantelprofil M gezeigt. Dort ist lediglich das Rahmenprofil R sowie das Rahmenprofil R1 zu erkennen. Ausserdem wird der bündige Abschluss der Stoffwandungen 5.1, 5.2 mit den Rahmenprofilen R, R1 besonders deutlich hervorgehoben.

In Figur 14 ist die Ansicht nach Figur 13 nochmals gezeigt, wobei nun zwischen den Stoffwandungen 5.1 und 5.2 das Dämmelement 33 eingebracht ist.

In Figur 15 wiederum ist die Ansicht nach Figur 13 gezeigt, wobei die Stoffwandung 5.1 durch die Dünnwandung 15 ersetzt wurde. Insbesondere gelten die Ausführungen zu Figur 2 über die Anbringung der Dünnwandung 15 im Rahmenprofil R auch für die Figur 15.

In Figur 16 wiederum ist anstelle der Stoffwandung 5.1 aus Figur 13 die Mittelwandung 16 zu erkennen. Bezüglich der Anbringung der Mittelwandung 16 im Rahmenprofil R wird auf die Ausführungen in Figur 7 verwiesen.

In Figur 17 ist die Ansicht aus Figur 13 nochmals gezeigt, wobei die Stoffwandung 5.1 durch die Dickwandung 17 ersetzt wurde. Hierbei ist die Dickwandung 17 zwischen der Aussenwandung 14 und der Innenwandung 18 der Rinne 4 eingesetzt. Hierzu wird insbesondere auf die Ausführungen zur Figur 8 verwiesen.

In Figur 18 ist nun beispielhaft gezeigt, wie das erfindungsgemässe Rahmenprofil R mit einer Sockelleiste S bzw. das Rahmenprofil R1 mit einer Sockelleiste S1 zusammenwirkt. Die Sockelleiste S, S1 soll einen Bodenabschluss zu einem nicht gezeigten Untergrund darstellen. Die Sockelleisten S1 und S2 sorgen für die kraftschlüssige Verbindung der Längsprofile L. Hierbei wirkt die Sockelleiste S1 mit dem nicht gezeigten Mantelprofil zusammen und die Sockelleiste S mit einem nicht gezeigten zweiten Längsprofil. Hierzu soll zum einen ein gefälliger Abschluss zu dem Untergrund hergestellt werden und zum anderen soll es zu einer besseren Dämmung von Schall und Wärme kommen. Ausserdem wird vorteilhaft verhindert, dass es zu Zugerscheinungen kommt, wenn eine entsprechende Sockelleiste S, S1 an dem erfindungsgemässen Rahmenprofil R, R1 angebracht ist. Aber auch das Reinigen des Bürobodens rund um das im Raum-in-Raum-System lässt sich Dank der zurückversetzten Sockelleiste schonend und einfacher vornehmen. Daneben ist in der Figur 18 nochmals im Einzelnen die Stoffwandung 5.2, die Dünnwandung 15, die Mittelwandung 16 und die Dickwandung 17 gezeigt. Hierbei ist die Dünnwandung 15 zwischen dem ersten Anschlag 11 und der Aussenwandung 14 des Rahmenprofil R1 eingesetzt. Die Mittelwandung 16 ist in der Rinne 12 des Rahmenprofils R derart eingelegt, dass dort die Mittelwandung auf dem ersten Anschlag 11 aufliegt und zwischen dem ersten Anschlag 11 und der Aussenwandung 14.1 eingefasst ist. Zuletzt ist noch zu erkennen, wie die Dickwandung 17 zwischen der Aussenwandung 14 der Rinne 4 und der Innenwandung 18 der Rinne 4 eingeklemmt ist.

Abschliessend wird in Figur 19 nochmals gezeigt, wie der Querverbinder Q mit einem Schraubenelement 34 versehen ist. Dieses Schraubenelement 34 wirkt mit einem Spannschloss 35, wie sie in dem Querverbinder Q1 im Kanal 32 einliegt, zusammen. Durch das Schraubenelement 34 wird die Sperranordnung 35 derart betätigt, dass der Querverbinder Q, Q1 in der Nut 13 des jeweiligen Rahmenprofils R, R1 festgelegt werden kann. In umgekehrter Weise kann auch durch Lösen des Schraubenelements 34 und dem damit verbundenen Lösen des Spannschlosses 35 der Querverbinder Q bzw. Q1 von dem Rahmenprofil R, R1 abgenommen werden.

In Figur 20 ist ein modulares Dachprofil D mit dem Querverbinder Q gezeigt. Dort ist das modulare Dachprofil D mit dem Querverbinder Q verbunden. Das modulare Dachprofil D besteht im Wesentlichen aus einem Plattenprofil 42, an dem verschiedene Merkmale angeformt sind. Dabei sind auf der einen Seite des Plattenprofils 42 alle Merkmale vorhanden, welche benötigt werden, um eine Wirkverbindung zwischen dem modularen Dachprofil D und dem Querverbinder Q zu erreichen. Eine Wirkverbindung bedeutet in diesem Zusammenhang eine tatsächliche Verbindung zwischen dem Querverbinder Q und dem modularen Dachprofil D zu erreichen als auch durch die Verbindung zu gewährleisten, dass beispielsweise das modulare Dachprofil D zur Aufnahme einer nicht gezeigten Deckenplatte oder eines gezeigten Stoffdaches 45 genutzt werden kann. Auf der anderen Seite des Plattenprofils 42 sind wiederum alle Merkmale vorhanden, um eine Wirkverbindung zwischen dem modularen Dachprofil D und einem in Figur 20 nicht gezeigten Rahmenprofil R herzustellen. Auch hier bedeutet eine Wirkverbindung eine tatsächliche Verbindung zwischen dem Rahmenprofil R und dem modularen Dachprofil D zu erreichen als auch durch die Verbindung zu gewährleisten, dass beispielsweise das modulare Dachprofil D zur Aufnahme einer nicht gezeigten Deckenplatte oder eines gezeigten Stoffdaches 45 genutzt werden kann.

Zur Verbindung des modularen Dachprofils D mit einem Querverbinder Q greift eine Kedernut 47 in eine Querverbindernut 48, 49 des Querverbinders Q. Außerdem ist in Figur 20 zu erkennen, dass beispielsweise an dem Plattenprofil 42 eine Stoffdachnut 43 vorhanden ist, welche auch beiderseits des Plattenprofils 42 angebracht sein kann, wie es in Figur 20 gezeigt ist. Diese Nut 43 dient der Aufnahme eines Flachkeders 44, mit dem wiederum das Stoffdach 45 fest verbunden ist.

Zur Verbindung des modularen Dachprofils D mit einem Rahmenprofil R dient die ebenfalls vorhandene Führungsnasennut 46. Dort wird die Führungsnase 2 des nicht gezeigten Rahmenprofils R eingebracht. Außerdem ist in Figur 20 durch den Pfeil 50 angedeutet, wie nicht gezeigte Deckenplatten auf das Plattenprofil 42 aufgelegt werden können.

In Figur 21 ist gezeigt, wie die modularen Dachprofile D, D1 mit der jeweiligen Federnut 47 in eine jeweilige Sockelnut 51 der Sockelleiste S, S1 eingeschoben sind. Die beiden modularen Dachprofile D, D1 sind in Figur 21 auf Gehrung geschnitten, sodass ein forrmschlüssiger Abchluss mit dem Längsprofil L erreicht wird. Nun kann beispielsweise eine nicht gezeigte Deckenplatte auf die Plattenprofile 42 der modularen Dachprofile D, D1 gelegt werden. Es ist auch denkbar, dass die Deckenprofile vorübergehend mit Klebern oder dergleichen mit den modularen Dachprofilen verbunden werden können. Die Sockeeleiste kann hier mittels eines nicht gezeigten Spannschlosses 35, welches in einen Sockelleistenkanal 52 eingebracht ist an dem Längsprofil 35 festgelegt werden.

In Figur 22 wiederum ist gezeigt, wie die modularen Dachprofile D, D1 mit einem Querverbinder Q verbunden sind. Dazu wird die die jeweilige Federnut 47 in die Querverbindernut 48 eingeschoben Ausserdem ist gezeigt, wie sich anderseitig der modularen Dachprofile D, D1 in der Rinne 24 des Querverbinders Q eine Mittelwandung 16 befindet. Der Querverbinder Q kann durch ein nicht gezeigtes Spannschloss 35, welches in einen Querverbinderkanal 53 eingebracht ist an dem Längsprofil L festgelegt werden.

In Figur 23 ist letztendlich gezeigt, wie das modulare Dachprofil D, D1 mit dem Rahmenprofil R verbunden ist. Das Rahmenprofil R ist mit nicht gezeigten Rahmenprofilen R verbunden, welche sich entlang der Länge des Längsprofils L erstrecken. Das modular Dachprofil D, D1 sind anders als in den Figuren 20 bis 22 um 180^gewendet dargestellt. Dies ist beispielsweise daran zu erkennen, dass die Federnut 47 des modularen Dachprofils D, D1 nun keine Funktion erfüllt. Der bisher ohne Funktion gezeigte Führungsnasennut 46 hingegen ist in Figur 23 eine Wirkverbindung mit der Führungsnase 2 des Rahmenprofils R eingegangen. Ausserdem ist in Figur 23 gezeigt, wie ein Flachkeder 6.1 in die Nut 7 des Rahmenprofils eingebracht ist. Ausserdem ist eine Stoffwandung 5.1 gezeigt, welche sich weg von dem modularen Dachprofil D, D1 erstreckt.

**Bezugszeichenliste**

| | | | | | |
|---|---|---|---|---|---|
| 1 | Grundträger | 34 | Schraubenelement | 67 | |
| 2 | Führungsnase | 35 | Spannschloss | 68 | |
| 3 | Nut | 36 | Rinnenboden | 69 | |
| 4 | Rinne | 37 | Stirnseite | 70 | |
| 5 | Stoffwandung | 38 | Stirnseite | 71 | |
| 6 | Flachkeder | 39 | Gehrungskanal | 72 | |
| 7 | Nut | 40 | Rinnenboden Q | 73 | |
| 8 | Zwischenraum | 41 | Rinnenboden Q | 74 | |
| 9 | Blende | 42 | Plattenprofil | 75 | |
| 10 | Zweiter Anschlag | 43 | Stoffdachnut | 76 | |
| 11 | Erster Anschlag | 44 | Flachkeder | 77 | |
| 12 | Rinne | 45 | Stoffdach | 78 | |
| 13 | Nut | 46 | Führungsnasennut | 79 | |
| 14 | Aussenwandung | 47 | Federnut | | |
| 15 | Dünnwandung | 48 | Querverbindernut | | |
| 16 | Mittelwandung | 49 | Querverbindernut | | |
| 17 | Dickwandung | 50 | Pfeil | R | Rahmenprofil |
| 18 | Innenwandung | 51 | Sockelnut | L | Längsprofil |
| 19 | Rinne | 52 | Sockelleistenkanal | M | Mantelprofil |
| 20 | Federsteg | 53 | Querverbinderkanal | Q | Querverbinder |
| 21 | Federsteg | 54 | | I | Länge |
| 22 | Nut | 55 | | S | Sockelleiste |
| 23 | Nut | 56 | | D | mod. Dachprofil |
| 24 | Rinne | 57 | | | |
| 25 | Rinne | 58 | | | |
| 26 | Rinne | 59 | | | |
| 27 | Rinne | 60 | | | |
| 28 | Aussenwandung Q | 61 | | | |
| 29 | Aussenwandung Q | 62 | | | |
| 30 | Aussenwandung R1 | 63 | | | |
| 31 | Kanal | 64 | | | |
| 32 | Kanal | 65 | | | |
| 33 | Dämmelement | 66 | | | |

## Patentansprüche

1. Rahmenprofil ; (R,R₁) zur Anbringung an einem Längsprofil (L) mit wenigstens einer Nut (3), wobei das Rahmenprofil (R, R1) einen Grundträger (1) und eine Führungsnase (2) aufweist, wobei zumindest eine Rinne (4) vorhanden ist, die zur Aufnahme unterschiedlicher Wandstärken von Wandungen (15,16,18) geeignet ist,
wobei der Grundträger (1) eine Nut (7.1, 7.2) zur Halterung einer Stoffwandung (5.1, 5.2) aufweist,
wobei die Rinne (4) einen ersten Anschlag (11) und einen zweiten Anschlag (10) aufweist, wobei die Anschläge (10, 11) in den Innenraum der Rinne (4) hineinragen,
**dadurch gekennzeichnet,**
**dass** der zweite Anschlag (10) um 90° gekippt zum ersten Anschlag (11) angebracht ist, wobei der zweite Anschlag (10) an einer Aussenwandung (14) oder Innenwandung (18) der Rinne (4) ausgeformt ist und der erste Anschlag (11) an einem Rinnenboden (36) ausgeformt ist, wobei zwischen der Aussenwandung (14) der Rinne (4) und dem ersten Anschlag (11) eine Dünnwandung (15) von 2 bis 4 mm einsetzbar ist oder zwischen die Aussenwandung (14) und die Stirnseiten der beiden Anschläge (10, 11) eine Mittelwandung (16) zwischen 4 und 8 mm einsetzbar ist oder der zweite Anschlag (10) welcher in einem 90° Winkel von der Innenwandung (18) oder der Aussenwandung (14) abragt stellt sich als Auflage für eine Dickwandung (18) dar, welche dann die gesamte Breite der Rinne (4) ausnutzt, wobei die Dickwandung (18) zwischen 8 mm und 15 mm dick ist.

2. Rahmenprofil (R,R1) nach Anspruch 1, **dadurch gekennzeichnet, dass** die Stoffwandung (5.1, 5.2) einen Flachkeder (6.1, 6.2) umfassen kann.

3. Rahmenprofil (R,R1) nach einem der Ansprüche 1 oder 2, **dadurch gekennzeichnet,**
**dass** an dem Grundträger (1) zumindest eine Blende (9) angeformt ist.

4. Rahmenprofil (R,R1) nach einem der Ansprüche 1 bis 3, **dadurch gekennzeichnet,**
**dass** die Führungsnase (2) eine Verbindung mit der zumindest einen Nut (3) des Längsprofils (L) eingehen kann.

5. Rahmenprofil (R,R1) nach einem der Ansprüche 1 bis 4, **dadurch gekennzeichnet,**
**dass** an dem Grundträger (1) eine zweite Rinne (17) angeformt ist.

6. Rahmenprofil (R,R1) nach einem der Ansprüche 1 bis 5, **dadurch gekennzeichnet,**
**dass** der Grundträger (1) eine zweite Nut (13) aufweist.

7. Rahmenprofil (R,R1) nach einem der vorigen Ansprüche, **dadurch gekennzeichnet,**
**dass** die Führungsnase (2) mit einer Nut (22, 23) eines Mantelprofils (M) verbindbar ist, welches mindestens einen Federsteg (20, 21) aufweist, wobei der Federsteg (20, 21) auf einer Innenfläche des Mantelprofils (M) angebracht ist, wobei die Nut (22, 23) auf einer Aussenfläche des Mantelprofils angeformt ist.

## Claims

1. A frame profile (R, R1) for attaching to a longitudinal profile (L) with at least one groove (3), wherein the frame profile (R, R1) has a basic support (1) and a guide lug (2), wherein at least one channel (4) is present which is suitable for receiving different wall thicknesses of walls (15, 16, 18),
wherein the basic support (1) has a groove (7.1, 7.2) for holding a material wall (5.1, 5.2),
wherein the channel (4) has a first stop (11) and a second stop (10), wherein the stops (10, 11) project into the inner space of the channel (4),
**characterised in that**
the second stop (10) is attached tilted by 90° relative to the first stop (11), the second stop (10) being formed on an outer wall (14) or inner wall (18) of the channel (4) and the first stop (11) being formed on a channel base (36), with a thin wall (15) of 2 to 4 mm being able to be inserted between the outer wall (14) of the channel (4) and the first stop (11), or a middle wall (16) of between 4 and 8 mm being able to be inserted between the outer wall (14) and the end faces of the two stops (10, 11), or the second stop (10) which protrudes at a 90° angle from the inner wall (18) or the outer wall (14) acting as a support surface for a thick wall (18) which then utilises the entire width of the channel (4), the thick wall (18) being between 8 mm and 15 mm thick.

2. A frame profile (R, R1) according to Claim 1, **characterised in that** the material wall (5.1, 5.2) may comprise flat beading (6.1, 6.2).

3. A frame profile (R, R1) according to one of Claims 1 or 2, **characterised in that** at least one screen (9) is formed on the basic support (1).

4. A frame profile (R, R1) according to one of Claims 1 to 3, **characterised in that** the guide lug (2) can enter into a connection with the at least one groove (3) of the longitudinal profile (L).

5. A frame profile (R, R1) according to one of Claims 1 to 4, **characterised in that** a second channel (17) is formed on the basic support (1).

6. A frame profile (R, R1) according to one of Claims 1 to 5, **characterised in that** the basic support (1) has a second groove (13).

7. A frame profile (R, R1) according to one of the preceding claims, **characterised in that** the guide lug (2) is able to be connected with a groove (22, 23) of a casing profile (M) which has at least one spring bar (20, 21), the spring bar (20, 21) being attached to an inner surface of the casing profile (M), the groove (22, 23) being formed on an outer surface of the casing profile.

## Revendications

1. Profilé pour cadres (R, R1) destiné à être fixé à un profilé longitudinal (L) avec au moins une rainure (3), dans lequel le profilé pour cadres (R, R1) présente un support de base (1) et un ergot de guidage (2), dans lequel est présent au moins un caniveau (4) qui convient pour recevoir différentes épaisseurs de paroi (15, 16, 18),
dans lequel le support de base (1) présente une rainure (7.1, 7.2) destinée à supporter une paroi de tissu (5.1, 5.2),
dans lequel le caniveau (4) présente une première butée (11) et une deuxième butée (10), les butées (10, 11) pénétrant à l'intérieur du caniveau (4),
**caractérisé par le fait**
**que** la deuxième butée (10) est montée basculée de 90° par rapport à la première butée (11), la deuxième butée (10) étant formée sur une paroi extérieure (14) ou une paroi intérieure (18) du caniveau (4) et la première butée (11) étant formée sur un fond de caniveau (36), entre la paroi extérieure (14) du caniveau (4) et la première butée (11) pouvant être introduite une paroi mince (15) de 2 à 4 mm ou entre la paroi extérieure (14) et les côtés frontaux des deux butées (10, 11) pouvant être introduite une paroi moyenne (16) entre 4 et 8 mm, ou la deuxième butée (10), qui fait saillie selon un angle de 90° de la paroi intérieure (18) ou de la paroi extérieure (14), se présente sous forme de face d'appui pour une paroi épaisse (18) qui utilise alors toute la largeur du caniveau (4), la paroi épaisse (18) présentant une épaisseur comprise entre 8 mm et 15 mm.

2. Profilé pour cadres (R, R1) selon la revendication 1, **caractérisé par le fait que** la paroi de tissu (5.1, 5.2), peut comporter une gorge plate (6.1, 6.2).

3. Profilé pour cadres (R, R1) selon l'une des revendications 1 ou 2, **caractérisé par le fait que** sur le support de base (1) est formée au moins une garniture (9).

4. Profilé pour cadres (R, R1) selon l'une des revendications 1 à 3, **caractérisé par le fait que** l'ergot de guidage (2) peut établir une liaison avec au moins une rainure (3) du profilé longitudinal (L).

5. Profilé pour cadres (R, R1) selon l'une des revendications 1 à 4, **caractérisé par le fait que** sur le support de base (1) est formée une deuxième rainure (17).

6. Profilé pour cadres (R, R1) selon l'une des revendications 1 à 5, **caractérisé par le fait que** le support de base (1) présente une deuxième rainure (13).

7. Profilé pour cadres (R, R1) selon l'une des revendications précédentes, **caractérisé par le fait que** l'ergot de guidage (2) peut être relié à une rainure (22, 23) d'un profilé d'enveloppe (M) qui présente au moins une entretoise élastique (20, 21), l'entretoise élastique étant montée (20, 21) sur une surface intérieure du profilé d'enveloppe (M), la rainure (22, 23) étant formée sur une surface extérieure du profilé d'enveloppe.
